# FASCICULE DE BREVET EUROPEEN

(11) **EP 0 263 737 B1**
(45) Date de publication et mention de la délivrance du brevet: **01.08.1990**
(21) Numéro de dépôt: 87402114.0
(22) Date de dépôt: 22.09.1987
(51) Int. Cl.: E05B 37/12

(54) **Serrure sans clef, à combinaisons avec boutons codés et blocage de pène (s)**
Schlüsselloses Kombinationsschloss mit kodierten Knöpfen und Blockierung des Riegels
Keyless combination lock with coded dials and bolt dogging means

(30) Priorité: 22.09.1986 FR 8613236
(43) Date de publication de la demande: 13.04.1988
(73) Titulaire: Bourgeois, André, F-93500 Pantin (FR)
(72) Inventeur: Bourgeois, André, F-93500 Pantin (FR)

(56) Documents cités:
- US-A- 4 220 023

## Description

La présente invention a pour objet un dispositif sans clé permettant la fermeture et l'ouverture d'une porte pivotante, coulissante ou basculante selon le préambule de la revendication.

Un tel dispositif, connu du document US-A 4 220 023 présente les inconvénients suivant:
- pour sortir du local, il est nécessaire d'effectuer un code intérieur, le dispositif ne présente pas de système rapide de deverrouillage de l'intérieur ou, s'il existe, il n'est pas précisé.
- Une clé peut être nécessaire pour ouvrir la porte, ce qui est contradictoire d'un système à code où seul celui-ci doit permettre l'accès a un local.
- Lorsqu'on arrive de l'extérieur face au dispositif verrouillé, la pièce 34 qui dépasse du bouton 20 semble fragile (le schéma étant agrandi) et risque fortmenet d'être soumise au vandalisme.
- Le changement de code très aisé à effectuer peut devenir un inconvénient; dans l'état actuel du schéma fig. 2, n'importe quelle personne se trouvant à l'intérieur peut tourner un des boutons codés (par exemple, un enfant peut tourner les boutons codés de l'intérieur et ainsi brouiller le code extérieur) modifiant donc la position du créneau correspondant ce qui modifie le code à effectuer de l'extérieur pour entrer.
- Le dernier point à soulever concerne le décodage de ce dispositif. Comme l'indique le schéma 2 et la revendication 1, chaque cylindre 26 ou 56, 58, 60 possèdent un seul créneau. Toute personne peut ouvrir le dispositif de la manière qui suit:

En poussant le bouton 34 celui-ci pousse la barre 37 dans le sens de la flèche 38 jusqu'à mettre en contact les protubérances 44, 46 et 48 avec les cylindres correspondants 56, 58 et 60. A ce moment en tournant les boutons 18, 20 et 22 on détecte le jeu entre chaque cylindre 26 et chaque protubérance 42. En restant toujours appuyé sur le bouton 34, on peut ensuite passer au numéro suivant pour un bouton (18 par exemple), si le jeu semble identique, ce n'est pas le bon numéro de code, lorsque le bouton sera positionné sur son bon code on aura en plus du jeu habituel, le jeu qui correspond à la largeur du créneau (par exemple créneau 64 et protubérance (44) et ainsi de suite pour chaque bouton.
- Il n'est pas mentionné ni dans les textes ni dans le schémas comment la personne agit sur le système pour déverrouiller et sortir de l'intérieur.

La présente invention qui fait l'objet, de la demande de brevet, permet de supprimer ces inconvénients en prévoyant un dispositif du type mentionné caractérisé en ce que sur le côté extérieur de la porte ce dispositif est composé des éléments suivants; les boutons de codages possèdent un trou débouchant et des trous borgnes, ces trous étant disposés à égale distance de l'axe de rotation du bouton de codage considéré, la position angulaire du trou débouchant par rapport au repère du bouton (zone A) déterminant le code de ce dernier, une tirette femelle déplaçable axialement et perpendiculairement au plan de la porte est placée sur la face extérieure de la porte et située au centre des boutons codés, de sorte que les axes des boutons de codage soient situés sur un cercle ayant pour centre l'axe de la tirette, cette tirette possédant des goujons dont chacun d'eux peut pénétrer soit dans le trou borgne ou dans le trou débouchant de chaque boutons de codage, suivant les positionnements angulaires de ces derniers, et en ce que sur l'autre face de la porte (intérieur) le dispositif comporte soit un système codé intérieur comprenant une tirette intérieure mâle dont l'extrémité se loge quand il le faut dans l'évidement de la tirette femelle, les deux systèmes codés intérieur et extérieur étant identiques, soit un doigt déplaçable axialement et perpendiculairement au plan de la porte par un système vis écrou intérieur, ce doigt étant normalement logé dans l'évidement de la tirette femelle ceci en traversant le pêne et s'opposant au déplacement du pène tant que ce doigt ou la tirette intérieure est en prise avec la tirette extérieure, la poignée ou le bouton de commande du pêne étant libéré lorsque l'extrémité de la tirette intérieure ou le doigt n'est plus en prise avec l'évidement de la tirette extérieure, ce qui se produit lorsque les goujons pénètrent dans les trous débouchants des boutons de codage par suite du bon positionnement des boutons de codage.

Ce dispositif, très simple à utiliser, sera d'une grande robustesse et très difficile à décoder. Il peut se concevoir de plusieurs manières:
La première sous forme d'un boitier renfermant le mécanisme et pouvant s'appliquer sur la surface de la porte à l'intérieur du local, environ à mi-hauteur, à gauche comme à droite.

La seconde pouvant se loger dans l'épaisseur de la porte, seule la longueur du décolletage des boutons codés 1 et de la tirette 2 ou 6 diffère.

Pour ces deux cas, l'ouverture et la fermeture (avec blocage de la porte s'effectueront de l'extérieur comme de l'intérieur mais, caractérisées à l'intérieur par deux principes de fonctionnements différents:
L'un sans mécanisme codé mais, avec verrou fig. 4, 5 et 6 (verrou: pièces 10, 12, 13, 14).

L'autre avec mécanisme codé fig. 7 et 8.

Dans ce cas, le code intérieur et le code extérieur peuvent être identiques, ils seront changeables par l'utilisateur. Les développements particulièrement avantageux du dispositif selon l'invention font l'objet des revendications dépendantes. Une forme de l'invention est décrite à titre d'exemple non limitatif par référence aux dessins annexés, dans lesquels se distinguent:
- Une plaque avant gravée 19, elle est appliquée extérieurement contre la porte et fixée à l'aide de goujons soudés à l'arrière de cette plaque; elle comporte des gravures (autour de chaque roulette) à la manière d'une horloge, pour positionner chaque roulette 1, fig. 1, zone A
- Une plaque 20 située entre 19 et la porte, cette plaque est traitée antipercement, fig. 4
- Un bouton central ou tirette 2, fig. 1, 2. Cette pièce permet le blocage (ou le déblocage) de la plaque mobile 10 (ou pène) fig. 1, 2, 4, 5, 6
- des boutons codés 1 situés à la périphérie de la tirette 2, fig. 1, 2, 3, 4, 5, 6, 7

Leur nombre peut varier, dans le cas présent, il y en a 5. Dans le cas de 4 ou 6 boutons, certains usinages seraient facilités, le nombre de combinaisons variant énormément.
- une poignée 15, fig. 1, 2, 3, actionnant le pène (10 fig. 4, 5, 6 ou pène 7 et 8, Fig. 7, 8) latèralement (à gauche ou à droite) par l'intermédiaire d'une biellette 16, fig. 3 mais, le pène pouvant être déplacé par un autre système du genre crémaillère ou autre. Le pène peut aussi actionner divers points d'ancrage en haut, en bas et latéralement. Fig. 2. Cette figure 2 représente le dispositif (ou la serrure sans clef) appliqué sur la porte coté intérieur, laissant apparaitre le pène et le départ des tringles en haut et en bas.

La figure 3 (vue intérieure du dispositif) donne un aperçu de la position des boutons codés; avec un trou débouchant par bouton correspondant aux cinq goujons 3 de la tirette (puisque il y a cinq reoulettes 1). Les autres torus de chaque roulette, étant non débouchants, servant de leurres. On distingue également la biellette 16.

La figure 4 est une coupe laissant apparaître le système de blocage (et de déblocage) du pène 10, sans mécanisme codé à l'intérieur du local.

Le fonctionnement est simple. Dans cette position, le pène 10 est verrouillé de l'intérieur comme de l'extérieur. Pour ouvrir de l'extérieur et entrer, procéder comme suit:
^{*} Afficher le code personnel et secret à l'aide des boutons 1 (ainsi chaque trou de chaque roulette se trouve en face d'un des goujons de la tirette 2)
^{*} Tirer vers soi la tirette 2 (voir fig. 5)
^{*} Tourner la poignée 15 jusqu'à butée
^{*} Pousser la porte et entrer.

Ensuite, enfoncer la tirette 2 et brouiller le code avant de fermer la porte. Pour fermer de l'intérieur, il suffit de déviser l'écrou moleté 13 sur la vis 14 elle-même bloquée sur le pène 10.
- Tirer vers soi l'ensemble 12 fig. 6
- Faire coulisser cet ensemble 12 et le pène 10 qui sont solidaires, dans le sens de la gâche, jusqu'à butée
- Repousser la pièce 12 pour que son goujon se loge dans la tirette femelle 2
- Pour maintenir cette pièce 12 en position, revisser l'écrou moleté 13 fig. 4.

Pour sortir du local, le fonctionnement est inversé, à savoir:
- Desserrer l'écrou moleté 1, 3
- Tirer vers soi l'ensemble 12 pour dégager son goujon de la tirette femelle 2
- coulisser l'ensemble 10, 12, 13, 14, fig. 4 jusqu'à une butée de manière à sortir le pène de la gâche du chambranle.
- Repousser l'ensemble 12 de manière à loger son goujon dans une cavité de la plaque intermédiaire 11, fig. 5, zone B
- ouvrir la porte et, de l'extérieur, pour fermer la porte; faire le code à l'aide des boutons codés
- tirer vers soi la tirette femelle 2
- tourner la poignée 15 pour faire glisser la plaque coulissante ou pène 10 dans la gache du chambranle
- repousser la tirette 2 et brouiller le code en tournant les boutons 1 dans n'importe quel sens.

Les figures 7 et 8 sont des coupes laissant apparaître le mécanisme de blocage (et de déblocage) du pène avec le dispositif codé à l'intérieur et à l'extérieur du local. Pour ouvrir de l'extérieur comme de

l'intérieur:
- faire le code à l'aide des boutons 1
- tirer vers soi la tirette 6 (2 pour l'int.) pour la dégager de la tirette en vis à vis 2 (6 pour l'int.)
- tourner la poignée pour faire coulisser le pène jusqu'à ce qu'il soit dégagé de la gache (ou jusqu'en butée); la porte s'ouvre alors librement.
- enfoncer la tirette et, brouiller le code.

De l'intérieur (ou de l'extérieur si l'on sortait) refermer la porte; faire le code intérieur (ou extérieur)
- tirer à soi la tirette 2 (ou 6 pour l'ext.) pour la dégager de la tirette en vis à vis 6 (2 pour l'ext.)
- tourner la poignée pour faire coulisser le pène de manière à ce qu'il s'engage dans la gache jusqu'à une butée.
- repousser la tirette 2 (ou 6) pour qu'elle s'engage dans le goujon de la tirette 2 (ou 6)
- brouiller le code en tournant les boutons 1.

Une variante des boutons codés multiplie le nombre de combinaisons fig. 9. Ce sont deux boutons 1c c et 1b encastrés l'un dans l'autre possédant un trou débouchant chacun, les autres étant non débouchants (ou leurres).

### NOMENCLATURE DU DISPOSITIF

No. Nom de la pièce
1 Bouton codé ou roulette
1 b Variante de couton codé male (Fig.9)
1c Variante de couton codé femelle (Fig.9)
2 Tirette femelle
3 Goujon (fixé sur la tirette)
4 Plaque lamée qui reçoit les roulettes 1 coté palier
4a Boîtier
5 Plaque intermédiaire solidaire de la plaque 4
6 Tirette male (Fig.7)
7 Plaque coulissante (ou péne)
8 Plaque lamèe solidaire de la plaque 7
9 Plaque de maintient du mécanisme, solidaire de la plaque de 4
10 Plaque coulissante (ou pène) Fig.5
11 Plaque intermédiaire solidaire de la plaque 4
12 Pièce male à tirage (Fig.5: Tirette male)
13 Ecrou moleté (Fig.5)
14 Vis solidaire de la plaque coulissante 10
15 Poignée de la plaque coulissante
16 Bielette
17 Axe solidaire de la plaque coulissante
18 Tringlerie pour divers points d'ancrage
19 Plaque avant gravée (Fig.4)
20 Plaque antipercement (Fig.4)

## Revendications

1. Dispositif sans clé permettant l'ouverture et la fermeture d'une porte pivotante, coulissante ou basculante dans lequel un boîtier (4a) contenant un mécanisme comportant des boutons de codage (1), une poignée du poussoir (15) agissant sur un pêne (7) par l'intermédiaire d'une barre, une plaque avant gravée (19) laissant passer au travers de la porte la poignée (15) et les boutons de codage autour desquels existe un marquage pour placer le bouton sur son code en le tournant, caractérisé en ce que sur le côté extérieur de la pore ce dispositif est composé des éléments suivants: les boutons de codages (1) possèdent un trou débouchant et des trous borgnes, ces trous étant disposés à égale distance de l'axe de rotation du bouton de codage considéré la position angulaire du trou débouchant par rapport au repère du bouton (zone A) déterminant le code de ce dernier, une tirette femelle (2) déplaçable axialement et perpendiculairement au plan de la porte est placée sur la face extérieure de la porte et située au centre des boutons codés, de sorte que les axes des boutons de codage soient situés sur un cercle ayant pour centre l'axe de la tirette, cette tirette possédant des goujons (3) dont chacun d'eux peut pénétrer soit dans le trou borgne ou dans le trou débouchant de chaque boutons de codage, suivant les positionnements angulaires de ces derniers, et en ce que sur l'autre face de la porte (intérieur) le dispositif comporte soit un système codé intérieur comprenant une tirette intérieure mâle (6) dont l'extrémité se loge quand il le faut dans l'évidement de la tirette femelle (2), les deux systèmes codés intérieur et extérieur étant identiques, soit un doigt (12) déplaçable axialement et perpendiculairement au plan de la porte par un système vis écrou intérieur, ce doigt étant normalement logé dans l'évidement de la tirette femelle (2) ceci en traversant le pêne (10) et s'opposant au déplacement du pêne tant que ce doigt (12) ou la tirette intérieure (6) est en prise avec la tirette extérieure (2), la poignée ou le bouton (15) de commande du pène étant libéré lorsque l'extrémité de la tirette intérieure ou le doigt (12) n'est plus en prise avec l'évidement de la tirette extérieure (2), ce qui se produit lorsque les goujons pénètrent dans les trous débouchants des boutons de codage par suite du bon positionnement des boutons de codage.

2. Dispositif selon la revendication 1 caractérisé en ce qu'il est fixé sur la face de la porte côté intérieur du local ou logé dans l'épaisseur d'une porte.

3. Dispositif selon l'une quelconque des revendications précédentes caractérisé en ce qu'il comporte une pièce formée d'un ensemble (12) situé du côté intérieur du local, entourant la tige filetée (14), fixée sur le pêne (10) et sur l'extrémité de laquelle est fixé perpendiculairement un fer plat qui reçoit un goujon pouvant entrer ou sortir de la tirette femelle (2), cet ensemble pouvant être bloqué en position de verrouillage du pêne (10) par un écrou moleté (13) se déplaçant sur la vis (14), le déverrouillage du pène (10) s'effectuant en dévisant cet écrou (13) et en tirant vers soi l'ensemble coulissant (12), la sortie du pêne (10) de la gâche du chambranle s'effectuant par la rotation de la poignée (15)

4. Dispositif selon l'une quelconque des revendications précédentes caractérisé par le fait qu'un bouton mal positionné empêche le fonctionnement de la plaque coulissante ou pêne (10).

5. Dispositif selon l'une quelconque des revendications précédentes caractérisé en ce que le code est inter-changeable par simple(s) permutations(s) des boutons (1) ou par remplacement de l'un ou plusieurs d'entre eux.

6. Dispositif selon l'une quelconque des revendications précédentes caractérisé en ce que les boutons (1 c et 1 b) peuvent s'encastrer l'un dans l'autre avec les trous débouchants et non débouchants, ce qui multiplie les difficultés de décodage.

## Claims

1. Without-key device allowing the opening and the closing of a pivoting, sliding or weighing door in which a case (4a) containing a mechanism owning codificated buttons (1), a grip or button (15) acting on the bolt (7) by intermediate of a bar, an engraved ahead plate (19) letting to pass through the door, the grip (15) and codificated buttons around which a mark exists to set the button on its code turning it, characterized in what on the outside of the door this device is composed of following elements: codificated buttons (1) own an uncor king hole and one-eyed holes, these holes being disposed to an equal distance from the rotation axle of the codificated button considered the angular position of the uncorking hole in comparison with the mark of the button (zone A) determining the code of this last, a female curtain-string (2) removed axlement and perpendicularment at the door plan is put on the door outside face and situated in the center of codificated buttons, so that axles of codificated buttons are situated on a circle which has for center the axle of the curtain string, this curtain-string owning coupling bolts (3) which each of them can enter either in the one-eyed hole or in the uncorking hole of every codificated button, according to the angular posi- tionments of these last, and in what on the other door face (inside) the device is composed either of an inside codificated system which possesses a male inside curtain string (6) which extremity puts itself when it is necessary in the scooping out of the female curtain string (2), the both codificated systems inside and outside being the same, or a finger (12) removed axlement and perpendicularment at the door plan by an inside screw-nut system (or other), this finger being normaly put in the scooping out of the female curtain-string (2) this gone through the bolt (10) and opposing itself at the bolt removal till this finger (12) or the inside curtain-string (6) grapples with the outside curtain-string (2), the grip or the shaft button (15) of the bolt being free when the extremity of the inside curtain-string or the finger (12) no grapples more with the outside curtain-string scooping out (2), what it produces when coupling bolts enter in the uncorking holes of codificated holes because of the well-positionment of the codificated buttons.

2. Device according to claim 1 characterized in what it is fixed on the door face at the premises outside or put in the door thickness.

3. Device according to one of previous claims characterized in what it owns a piece made of a whole (12) situated at the premises inside, surrounding the rod (14) fixed on the bolt (10) and on the extremity of which is fixed perpendicularment a flat iron which receives a coupling bolt being able to enter or to go out from the female curtain string (2); this whole being able to be blocked up in bolt position of the bolt (10) by a streaked nut (13) removing itself on the screw (14), the unlock of the bolt (10) making itself unscrewing this nut (13) and pulling towards oneself the sliding whole (12), the way out of bolt (10) of the frame staple making itself by the grip rotation (15).

4. Device according to one of precedent claims characterized by the fact of one wrong positioned button prevents the bolt or sliding plate operation (10).

5. Device according to one precedent claims characterized in what the code is variable by easy permutations of buttons (1) or by substitutions of one or several of them.

6. Device according to one precedent claims characterized in what buttons (1 C and 1 B) are able to fit in one in other with uncorking and one-eyed holes, what multiplies difficulties to find the code.

## Patentansprüche

1. Schlüssellose Vorrichtung für das Öffnen und Schliessen von Drehtüren, Rolltüren oder Kipptüren, mit Gehäuse (4a) ausgerüstet, mit einem Mechanismus, der Codierknöpfe beinhaltet (1), einer Klinke oder einem Knopf (15), auf den Riegel (7) mittels einer Stange einwirkend, mit einer gravierten Vorderplatte (19), die die Klinke (15) durch die Tür hindurch passieren lässt und Kodierknöpfe, die von Markierungen umgeben sind, die das Codieren durch Drehen des Knopfes erlauben. Die Vorrichtung, auf der Aussenseite der Tür, setzt sich aus folgenden Bauteilen zusammen: Die Codierknöpfe (1) sind mit einem durchgehenden Loch versehen und mit Blindlöchern, die in gleichbleibendem Abstand von der Drehachse des Codierknopfes liegen, ausgehend von der Winkelposition des durchgehenden Loches im Verhältnis zu der Markierung des Knopfes (Zone A), die den Code des Letzteren bestimmt, ein Kupplungszug (2), in der Achse verschiebbar und rechtwinklig zur Türfläche, auf der Aussenseite der Tür angebracht, befindet sich in der Mitte der Codierknöpfe, sodass die Achsen der Codierknöpfe sich auf einem Kreis befinden, dessen Mitte die Achse des Kupplungszuges ist, dieser Kupplungszug besitzt Stiftbolzen (3) die in das Blindloch oder in das durchgehende Loch eines jeden Codierknopfes eindringen können, je nach der rechtwinkligen Position der Letzteren, und auf der anderen Seite der Tür (innen) hat die Vorrichtung entweder ein Innencodesystem mit einem Innenkupplungszug (6), dessen Ende sich gegebenenfalls in die Vertiefung des Kupplungszuges (2) einfügt, die beiden Codiersysteme innen und aussen sind identisch, oder einen axial und rechtwinklig auf der Türfläche durch ein Schrauben-Muttern-System (oder anderes) verschiebbaren Finger (12), dieser Finger fügt sich normalerweise in die Vertiefung des Kupplungszuges (2) ein, indem er durch den Schnapper (10) geht und somit dem Verschieben des Schnappers Widerstand entgegensetzt, solange dieser Finger (12) oder der Innenkupplungszug (6) mit dem Kupplungszug (2) im Eingriff ist, die Klinke und der Knopf (15) des Schnappers werden freigestellt, wenn das Ende des Innenkupplungszuges oder der Finger (12) nicht mehr im Eingriff in der Vertiefung des Kupplungszuges (2) aussen ist, was geschieht, wenn die Stiftbolzen in die durchgehenden Löcher der Codierknöpfe nach richtiger Positionierung der Codierknöpfe eindringen.

2. Vorrichtung nach Anspruch 1, dessen Eigenschaft darin besteht, an der inneren Türfläche eines Raumes oder in deren Innerem angebracht zu sein.

3. Vorrichtung nach einer der beiden vorstehenden Ansprüche, deren Eigenschaft darin besteht, ein Teil zu enthalten, das aus einem Bausatz (12) an der Innenseite der Türe eines Raumes besteht, der einen Gewindestab (14) umgibt, der auf dem Schnapper (10) befestigt ist und auf dessen Ende ein rechtwinkliges Flacheisen befestigt ist, das einen Stiftbolzen aufnimmt, der sich in den Kupplungszug (2) einfügen oder nicht einfügen kann, dieser Bausatz kann in der Position Verriegelung des Schnappers (10) durch eine Rändelmutter (13), die sich auf der Schraube (14) bewegt, blockiert werden, das Entriegeln des Schnappers (10) geschieht durch Lösen dieser Mutter (13) und durch Heranziehen des Gleitsatzes (12) erfolgt das Zurückziehen des Schnappers (10) aus dem Streichblech der Türstockverkleidung durch Drehung der Klinke (15).

4. Vorrichung entsprechend einer der vorstehenden Ansprüche, deren Eigenschaft darin besteht, dass ein unrichtig positionierter Knopf das Funktionieren der Gleitplatte oder des Riegels (10) verhindert.

5. Vorrichtung entsprechend dem einen oder anderen vorstehenden Anspruch, deren Eigenschaft darin besteht, dass der Code abgeändert werden kann durch einfache Permutation der Knöpfe (1) oder durch Ersetzen eines oder mehrerer von ihnren.

6. Vorrichtung entsprechend dem einen oder anderen vorstehenden Anspruch, deren Eigenschaft darin besteht, dass die Knöpfe (1c und 1b) ineinander eingesetzt werden könne, mit durchgehenden und nicht durchgehenden Löchern, was die Schwierigkeit des Decodierens vervielfacht.
